# DEMANDE DE BREVET EUROPEEN

(11) **EP 3 196 137 A1**
(43) Date de publication de la demande: **26.07.2017**
(21) Numéro de dépôt: 16152343.6
(22) Date de dépôt: 22.01.2016
(51) Int. Cl.: B65D 5/36, B65D 5/38, B65D 5/42

(54) **CARTE ET BOITE À CADEAU**

(71) Demandeur: Cacciatore, Sabrina, 4831 Bilstain (BE)
(72) Inventeur: Cacciatore, Sabrina, 4831 Bilstain (BE)
(74) Mandataire: Brantsandpatents bvba

(57) **Abrégé**

L'invention fournie une boite à objets comprenant une boite externe (1) et une boite intern (1'). Les dites boites sont pliables de façon à obtenir une structure pliable. La boite externe comprend un espace interne (40) délimité par une face supérieure, une face inférieure (6), une face latérale avant (10) et une face latérale arrière (11). La boite interne est susceptible de contenir un objet et est elle-même insérable au niveau de l'espace interne de la boite externe.

## Description

La présente invention concerne une boite à objet comprenant une boite externe et une boite interne. La boite peut contenir au moins un objet et comprend une décoration en 3 dimensions ou tridimensionnelle (3D). La boite externe ainsi que la décoration sont pliables de façon à obtenir une structure forme essentiellement plate. La boite interne est aussi pliables de façon à obtenir une structure forme essentiellement plate

### Art antérieur

WO 2014/033271 décrit une boite pour emballage et/ou pour distribution d'un ou d'une pluralité de produits, tel que des mouchoirs en papier. La boite comprend un espace interne dans lequel ledit produit peut être introduit, l'espace interne est délimité par une face supérieure, une face inférieure, une face latérale avant, une face latérale arrière, une face latérale droite et une face latérale gauche, tel que au moins l'une des faces latérales est articulée par un bord d'articulation sur un bord de la face inférieure de manière à pouvoir pivoter selon un axe de pivotement déterminé par le ledit bord d'articulation, ladite face latérale est pivotable entre une position de fermeture dans laquelle la boite est fermée et une position d'ouverture dans laquelle une fenêtre d'insertion est créée dans la boite permettant l'introduction dudit produit dans l'espace interne, et un couvercle comprenant une face interne et une face externe, ledit couvercle est articulé sur un bord de la face supérieure de la boite de manière à pouvoir pivoter selon un axe de pivotement contenu dans le couvercle, ledit couvercle est pivotable entre une position rabattue, dans laquelle la face supérieure de la boite est couverte par le couvercle, et une position relevée.

L'utilisation de la boite décrite dans WO 2014/033271 présente plusieurs inconvénients. Une utilisation répétée de la boite risque de causer des dommages surtout au niveau de la face latérale qui est pivotable entre une position de fermeture et une position d'ouverture. La boite en sa totalité sera ainsi non-utilisable. Il est difficile d'introduire plusieurs produits dans la boite en une seule fois surtout si on désire avoir un certain ordre au niveau des produits introduits. L'utilisateur sera ainsi amené à introduire les produits l'un après l'autre ce qui prendra du temps sans tout autant avoir la garantie que les produits sont insérés dans l'ordre désiré. Aussi retirer plusieurs produits contenus dans la boite par la face latérale pivotable, pour les remplacer par exemple par autres produits, ne peut pas se produire en une seule étape sans risque que les produits tombent de la boite causant ainsi des dommages aux produits en question. Les boites de l'art antérieur font recours à l'utilisation de produits chimiques tels que des composants à colle pour la fermeture de la boite polluant ainsi l'environnement et exposant l'utilisateur aux produits chimiques en question.

L'objectif de l'invention est de fournir une boite à objet qui permet, au moins, d'éviter les problèmes indiqués ci-dessus. La boite de l'invention ainsi que ses différent composants sont tel que décrits dans les revendications.

### Résumé de l'invention

Dans un premier aspect, la présente invention fournit une boite externe pouvant contenir au moins une boite interne, ladite boite externe comprend :
- un espace interne dans lequel au moins une boite interne peut être introduite, l'espace interne est délimité par une face supérieure, une face inférieure, une face latérale avant, une face latérale arrière, et
- un couvercle comprenant une face interne et une face externe, ledit couvercle est articulé sur un bord de la face supérieure de la boite externe de manière à pouvoir pivoter selon un axe de pivotement et est pivotable entre une position rabattue, dans laquelle la face supérieure de la boite est couverte par le couvercle, et une position relevée dans laquelle la face supérieure de la boite n'est pas couverte par le couvercle, ledit couvercle comprend un rabat pliable avant articulé sur le bord avant dudit couvercle de manière à pouvoir pivoter selon un axe de pivotement représenté par ledit bord.

La boite externe est caractérisée en ce que le rabat pliable avant du couvercle est attaché à au moins un onglet de fermeture qui est insérable dans au moins une fente positionnée dans la face latérale avant de la boite externe.

Dans un autre aspect, la présente invention fournit une boite interne insérable dans une boite externe, ladite boite interne comprend un espace interne dans lequel au moins un objet peut être introduit, l'espace interne est délimité par une face inférieure, une face latérale avant, une face latérale arrière, une face latérale droite et une face latérale gauche (9).

Dans un autre aspect, la présente invention fournit une boite à objet comprenant une boite externe et au moins une boite interne. Lesdites boites externe et interne sont tel que fournit par la présente invention.

Dans un autre aspect, la présente invention fournit une méthode pour la reconstitution d'une boite à objet. Ladite boite à objet est telle que fournit par l'invention. La méthode comprend les étapes suivantes :
- déplier une boite externe pliée en structure essentiellement plate fermé en une structure essentiellement plate ouverte, ladite boite externe est telle que fournit par l'invention
- optionnellement inclure au moins une note au niveau de la face supérieure de la boite externe,
- déplier la boite externe en une boite externe ayant une structure 3D,
- déplier une boite interne pliée en structure essentiellement plate en une boite interne ayant une structure 3D, ladite boite interne est telle que fournit par l'invention,
- optionnellement inclure au moins un objet dans l'espace interne de la boite interne,
- insérer la boite interne 3D dans l'espace interne de la boite externe, et
- fermer la boite externe en rabattant le couvercle de la boite externe sur la face supérieure de ladite boite et en insérant l'onglet de fermeture dans la fente.

L'invention présente plusieurs avantages comparés aux boites de l'art antérieur. L'onglet de fermeture insérable dans la fente de la boite assure une fermeture sécurisée de la boite limitant ainsi tout risque d'ouverture accidentelle de la boite. Cette dernière peut ainsi être envoyée à une certaine adresse moyennant les services postaux disponible sans se soucier de la perte du ou des objets contenus dans la boite. En plus, la fermeture de la boite de l'invention n'implique pas l'utilisation de produits chimiques comme la colle ce qui préserve l'environnement et évite toute exposition de l'utilisateur aux produits chimiques en question.

L'utilisateur peut remplir et/ou vider le contenu de la boite en une seule fois même si ledit contenu comprend une pluralité d'objet de petites tailles. L'utilisateur peut aussi insérer ou retirer les objets de la boite dans un ordre bien défini et de choix.

Le fait que les boites sont pliables en structures essentiellement plates permet de minimiser l'espace requis pour leur transport et/ou stockage.

### Brève description des figures

**Fig. 1** vue en perspective de la boite externe sous forme de structure essentiellement plate fermé (A) et la boite interne sous forme de structure essentiellement plate (B).
**Fig. 2A et 2B** montrent la direction dans laquelle la boite externe sous forme de structure plate fermée est ouverte pour obtenir une boite externe sous forme de structure essentiellement plate ouverte.
**Fig. 3** montre un exemple de l'invention dans lequel la boite externe comprend un espace pour écriture.
**Fig. 4A** montre la direction dans laquelle la boite externe est manipulée ou dépliée pour obtenir la boite externe sous forme 3D de la **Fig.4B****.**
**Fig. 5** montre la boite à objets comprenant une boite externe sous forme 3D dans laquelle est insérée la boite interne sous forme 3D.
**Fig. 6** montre une direction suivant laquelle la boite interne 3D peut être retirée de la boite externe 3D.
**Fig. 7A** vue en perspective de la décoration pliable.
**Fig. 7B** vue en perspective de la boite externe 3D dans laquelle la boite externe 3D est introduite. La boite externe est dépourvue de décoration pliable et son couvercle est soulevé.
**Fig. 8A** montre la boite interne pliée sous forme de structure essentiellement plate.
**Fig. 8B** et **8C** montrent les étapes de dépliage de la boite interne.
**Fig. 9** montre la boite interne sous forme 3D dans laquelle au moins un objet de choix peut être inséré.
**Fig. 10** montre la boite interne sous forme 3D contenant au moins un objet de choix et à moitié inséré dans la boite externe 3D.
**Fig. 11** montre la direction dans laquelle la boite à objets est fermée selon mode de réalisation de l'invention.
**Fig. 12** montre la boite à objets fermée selon mode de réalisation de l'invention.
**Fig. 13** montre la boite à objets selon un mode de réalisation de l'invention dans laquelle au moins une partie de la face supérieure de la boite externe est pivotable. La boite interne est montrée à moitié insérée dans l'espace interne de la boite externe.
**Fig. 14** montre la boite à objets selon un mode de réalisation de l'invention dans laquelle au moins une partie de la face supérieure de la boite externe est détacheable. La boite interne est montrée à moitié insérée dans l'espace interne de la boite externe.

### Description des modes de réalisation exemplaires

L'invention concerne une boite à objet comprenant une boite externe et une boite interne. La boite externe comprend un espace interne dans lequel la boite interne est insérable. La boite interne peut contenir au moins un objet de choix. Lesdites boites à objet, externe et interne peuvent avoir n'importe quelle forme : rectangulaire, cubique, triangulaire, cylindrique, etc.

Sauf définition contraire, tous les termes utilisés dans la divulgation de l'invention, y compris les termes techniques et scientifiques, ont la signification que celle couramment comprise par l'homme du métier dans l'art auquel cette invention appartient. Par le biais de nouvelles orientations, les définitions des termes sont incluses pour mieux apprécier l'enseignement de la présente invention.

"Environs", tel qu'utilisé ici en référence à une valeur mesurable telle qu'un paramètre, une quantité, une durée temporelle, et analogues, est destinée à englober des variations de +/-20% ou moins, de préférence de +/- 10% ou moins, plus de préférence +/- 5% ou moins, encore plus préférablement de +/- 1% ou moins, et de préférence encore plus de +/- 0,1% ou moins de et à partir de la valeur spécifiée, dans la mesure où de telles variations sont appropriées pour réaliser l'invention décrite. Cependant, il doit être entendu que la valeur à laquelle le modificateur «environ» fait référence est elle-même également spécifiquement décrite.

La récitation des plages numériques par des valeurs terminales comprend tous les nombres et les fractions englobés dans la plage numérique, ainsi que les valeurs terminales citées.

L'invention fournit une boite externe **1** pouvant contenir au moins une boite interne **1'.** La boite externe comprend :
- un espace interne **40** dans lequel au moins une boite interne **39** peut être introduite, l'espace interne est délimité par une face supérieure **6,** une face inférieure **7,** une face latérale avant **10,** une face latérale arrière **11** (**Fig. 4B**), et
- un couvercle **2** comprenant une face interne **29** et une face externe **30,** ledit couvercle est articulé sur un bord de la face supérieure **6** de la boite externe de manière à pouvoir pivoter selon un axe de pivotement **X-X** et est pivotable entre une position rabattue, dans laquelle la face supérieure **6** de la boite est couverte par le couvercle **2,** et une position relevée dans laquelle la face supérieure **6** de la boite n'est pas couverte par le couvercle **2,** ledit couvercle comprend un rabat pliable avant **5** articulé sur le bord avant **5'** dudit couvercle **2** de manière à pouvoir pivoter selon un axe de pivotement représenté par ledit bord (**Fig. 4B**).

La boite externe est caractérisée en ce que le rabat pliable avant **5** du couvercle est attaché à au moins un onglet de fermeture **41** qui est insérable dans au moins une fente **43** positionnée dans la face latérale avant **10** de la boite externe.

De préférence, l'onglet de fermeture **41** est attaché au rabat pliable avant **5** de façon à former au moins une structure en forme d'hameçon **42** (**Fig. 2A**). Ladite structure en forme d'hameçon peut avoir une forme arrondie ou une forme en V ou encore en forme de barbillon. Ainsi le segment commun entre le rabat pliable avant **5** et l'onglet de fermeture **41** s'étends sur une distance **D** inférieure à la largeur maximale de l'onglet de fermeture. La largeur maximale de l'onglet étant mesurée selon une ligne parallèle audit segment commun.

La fente **43** peut avoir n'importe quelle forme pourvue qu'elle soit adaptée à recevoir ledit onglet de fermeture **41.** De préférence, la fente possède la forme de la base d'un pentagone régulier (**Fig. 2A**). Ceci signifie que la fente **43** comprend un segment **43'** délimité par deux segments **43".** Le segment **43'** est de préférence essentiellement parallèle au bord commun à la face supérieure **6** et la face latérale avant **10** de la boite externe. Les deux segments **43"** ne sont pas perpendiculaires au segment **43'.**

L'insertion de l'onglet de fermeture **41** dans la fente **43** assure une fermeture sécurisée de la boite externe. Les segments **43"** de la fente assurent le passage de l'onglet de fermeture, en particulier la partie ou sa largeur est maximale. Après insertion, les structures en forme d'hameçon **42** de l'onglet seront retenues par la fente **43** évitant ainsi toute ouverture accidentelle de la boite externe.

La boite externe est pliable en une structure essentiellement plate ouverte dans laquelle la face supérieure **6** de l'espace interne **40** est visible (**Fig. 2B**) et une structure pliable fermée (**Fig. 1**) dans laquelle la face supérieure **6** de l'espace interne **40** n'est pas visible. La face supérieure de la boite externe peut comprendre un espace destinée à la rédaction d'une note ou un message (**Fig. 3**). La structure essentiellement plate ouverte de la boite externe fournit à l'utilisateur un confort maximal pour la rédaction d'une note ou un message.

Dans un mode de réalisation préféré, la boite externe est adaptée à être pliée selon le bord d'articulation du couvercle **2** sur la boite **1** et/ou les bords de la face supérieure **6** et/ou de la face inférieure **7** et/ou de la face latérale avant **10** et/ou de la face latérale arrière **11** qui lui sont parallèles. Le pliage de la boite externe permet l'optimalisation du transport et/ou du rangement des boites de l'invention en limitant l'espace nécessaire.

Dans un mode de réalisation préféré, au moins une partie de la face supérieure **6** est mobile entre une position de fermeture (**Fig. 10**) dans laquelle l'espace interne **40** n'est pas accessible et une position d'ouverture (**Fig. 13**) dans laquelle l'espace interne **40** est accessible. Ladite partie mobile **50** de la face supérieure est de préférence pivotable selon un axe **X'-X'** entre la position d'ouverture et la position de fermeture. La partie mobile **50** peut être la partie destinée à l'écriture des notes et/ou messages. Lorsque la boite interne **1'** est inséré au niveau de l'espace interne **40** de la boite externe **1,** la partie mobile **50** de la face supérieure **6** donne accès à l'espace interne **40'** de la boite interne lorsqu'elle est en position d'ouverture. La partie mobile de la face supérieure **6** peut être complètement détachable de la boite externe (**Fig. 14**). Le périmètre de la partie mobile peut être définie par des lignes ou des marques comme par exemple des lignes discontinues et/ou colorées, etc.

La partie mobile de la face supérieure **6** comprend au moins un moyen d'attrape **44** par lequel l'utilisateur peut attraper la partie mobile de la face supérieure pour la soulever ou la faire passer d'une position à une autre. Le moyen d'attrape peut avoir n'importe quelle forme telle qu'une entaille en demi-cercle.

Dans un mode de réalisation préféré, le couvercle **2** de la boite externe **1** comprend une face interne **29** et une face externe **30** (**Fig. 1A** et **Fig. 4A**). Ledit couvercle est articulé sur un bord de la face supérieure **6** de la boite externe de manière à pouvoir pivoter selon un axe de pivotement contenu dans le couvercle **2.** Le couvercle **2** est ainsi pivotable entre une position rabattue, dans laquelle la face supérieure **6** de la boite externe est couverte par le couvercle **2** (**Fig. 12**) et une position relevée pratiquement perpendiculaire à la face supérieure **6** de la boite externe (**Fig. 10**). Dans la position relevée, la face supérieure **6** de la boite externe est visible. Dans un mode de réalisation préféré, le couvercle **2** de la boite externe est fixé de façon permanente à l'un des bords de la face supérieure de ladite boite.

L'axe de pivotement (**X-X,** **Fig. 4B** et **Fig. 5**) du couvercle **2** peut être le bord de la face supérieure **6** sur lequel le couvercle **2** est articulé. L'axe de pivotement du couvercle **2** peut aussi être une ligne de pliure contenu dans le couvercle **2** et parallèle au bord de la face supérieure **6** sur lequel ledit couvercle est articulé. L'axe de pivotement **X-X** du couvercle **2** se trouve ainsi situé à une distance **d** du bord de la face supérieure **6** sur lequel le couvercle est articulé. A la fermeture de la boite, en rabattant le couvercle sur la face supérieure, un espace existe entre la face supérieure et la surface interne du couvercle grâce à la présence de ladite distance **d.** Ledit espace sert à contenir la décoration pliable quand le couvercle est complètement rabattu sur la face supérieure. Ceci permet d'éviter que le couvercle soit bombé suite à son rabattement su la face supérieure ayant ainsi une mauvaise fermeture de la boite et/ou un mauvais aspect visuel. La dite distance **d** est de 0.5 à 10 mm, de préférence de 1 à 9 mm, préférablement de 2 à 8 mm, plus préférablement de 3 à 7 mm, encore plus préférablement de 4 à 6 mm ou toute valeur comprise dans les intervalles indiquées.

Dans un mode de réalisation préféré, une baguette plastique perforée ou non perforée est fixée sur le couvercle au niveau de la distance d entre la ligne de pliure du couvercle et le bord de la face supérieure sur lequel le couvercle est articulé. Ladite baguette peut avoir une forme cylindrique ou rectangulaire ayant des mesures, à savoir diamètre ou hauteur et/ou largeur, adaptées pour la fixation de la baguette comme décrit ci-dessus.

Dans un mode de réalisation préféré, au moins une charnière est fixée entre le couvercle et la face supérieure de la boite. La dite charnière permet de faire pivoter le couvercle selon l'axe de pivotement **X-X.** Ladite charnière peut être en plastique et est adaptée à maintenir le couvercle en position pratiquement perpendiculaire, de préférence à 110°, encore préférablement à 115° plus préférablement à 120° à la face supérieure de la boite. De préférence, pour complètement rabattre le couvercle sur la face supérieure, l'utilisateur devra légèrement forcer la ou les charnières de la boite. De préférence, deux charnières ou plus sont est fixée entre le couvercle et la face supérieure de la boite externe.

Dans un mode de réalisation préféré, le couvercle **2** de la boite externe **1** comprend un rabat pliable droit **3** un rabat pliable gauche **4** et un rabat pliable avant **5** (**Fig. 2B** à **Fig. 7B**). Chaque rabat pliable est articulé sur un bord du dit couvercle **2** de manière à pouvoir pivoter selon un axe de pivotement représenté par le bord même. Il est bien évident que les bords du couvercle sur lesquels les rabats sont articulés ne comprennent pas le bord du couvercle **2** articulé sur l'un des bords de la face supérieure **6** de la boite **1.** Les rabats **3, 4, 5** du couvercle **2** sont pivotables à 360° entre la face interne **29** et la face externe **30** du couvercle **2.**

Dans un mode de réalisation préféré, la boite externe **1** comprend une décoration pliable **15** en 3D comprenant une première partie plate **18** attachée à la face interne du couvercle **29,** une deuxième partie plate **19** attachée à la face supérieure **6** de la boite externe **1** et au moins une fente **28** délimitant latéralement une structure dépliable-repliable **16** comprenant des éléments de décoration qui présentent des lignes de pliures **17** s'étendant entre les fentes **28** précitées. La deuxième partie plate **19** de la décoration pliable peut être au moins partiellement formée par la face supérieure de la boite externe. Les éléments de décoration peuvent être déployées dans l'espace en formant au moins un plan parallèle à au moins l'une des premières et deuxième partie plate **18, 19** de la décoration pliable **15.** **Fig. 1** montre un exemple de décoration pliable comprenant des éléments de décoration déployés et formant des plans **21** parallèles avec la première partie plate **18** et des plans **20** parallèles avec la deuxième partie plate **19** de la décoration pliable **15.** Ladite décoration pliable peut être une feuille en carton comprenant des dessins colorés ou non colorés.

Dans un mode de réalisation préféré, la première partie plate **18** et/ou la deuxième partie plate **19** de la décoration pliable sont attachées, tel que décrit ci-dessus, de façon permanente à la boite externe **1.** Ceci pet être assuré par collage par exemple. Préférablement, la première partie plate **18** et/ou la deuxième partie plate **19** sont adaptées de façon à ce que la première partie plate **18** couvre partiellement la face interne **29** du couvercle, et la deuxième partie plate **19** couvre partiellement la face supérieure **6** de la boite externe **1.**

Lorsqu'une décoration pliable **15** se trouve ainsi attachée à la face interne **29** du couvercle et à la face supérieure **6** de la boite externe **1,** elle se replie automatiquement sur elle-même lorsque le couvercle **2** est rabattu sur le dessus la face supérieure **6,** repliant automatiquement les structures dépliables-repliables **16** composant la décoration, qui étaient déployés dans l'espace. La décoration pliable **15** se redéploye automatiquement dans l'espace lorsque le couvercle **2** est amené dans sa position relevée. La décoration pliable déployée permet de maintenir le couvercle de la boite dans une position autre que la position dans laquelle il est rabattu sur la face supérieure de la boite. De Préférence, la décoration pliable déployée permet de maintenir le couvercle de la boite dans une position pratiquement perpendiculaire, de préférence à 110°, encore préférablement à 115° plus préférablement à 120°, de la face supérieure laissant ainsi l'ouverture de la face supérieure et/ou le produit contenu dans la boite accessible à l'utilisateur. La décoration pliable est ainsi visible pour des raisons de décoration et/ou d'amusement.

Les **Fig. 7A** et **7B** montrent le mode d'assemblage de la décoration pliable (**Fig. 7A**) sur le couvercle **2** et la face supérieure **6** de la boite externe **1** (**Fig. 2**). Ledit couvercle **2** possède des rabats pliables **3, 4, 5.** L'assemblage peut se faire par collage de la décoration pliable sur la boite externe. La décoration pliable est apposée sur la boite de manière à ce qu'elle recouvre partiellement la face supérieure **6** de la boite **1** (**Fig. 3**). A noter que la première partie **18** de la décoration pliable est collée sur la face supérieure **6** de la boite externe et que la deuxième partie **19** de la décoration pliable est collée sur la face interne **29** du couvercle **2** de la même boite (**Fig. 5**).

La décoration pliable **15** peut être réalisée de diverses manières et avec des présentations qui peuvent varier. Elle peut être constituée d'une structure dépliable quelconque. Les éléments de décoration sont dépliables dans l'espace et peuvent avoir de nombreuses configurations et être ornés librement pour réaliser un décor voulu quelconque.

L'invention fournit aussi une boite interne **1'** insérable dans une boite externe telle que fournit par l'invention. La boite interne est insérable dans l'espace interne **40** de la boite externe **1.** Ledit espace interne **40** de la boite externe peut comprendre une ou plusieurs boites internes **1'.**

Ladite boite interne **1'** comprend un espace interne **40'** dans lequel au moins un objet de choix peut être introduit. L'espace interne **40'** de la boite interne **1' est** délimité par une face inférieure **7',** une face latérale avant **10',** une face latérale arrière **11',** une face latérale droite **8** et une face latérale gauche **9.** De préférence, la face latérale droite **8** et/ou la face latérale gauche **9** comprend au moins un moyen d'attrape **44'.** Le moyen d'attrape peut avoir n'importe quelle forme telle qu'une entaille en demi-cercle.

Ladite boite interne **1'** est pliable en une structure essentiellement plate. Le pliage se fait selon les bords de la face inférieure de la boite interne **1'.** **Fig. 8A** à **Fig. 8C** montrent les étapes à suivre pour le dépliage de la boite interne **1'** déjà plié (**Fig. 8A**). Les faces latérales droite et gauche **8,9** sont soulevées (**Fig. 8B**) pour les ramener à une position essentiellement perpendiculaire à la face inférieure **7'.** Ensuite les faces latérales avant et arrière **10',11'** sont soulevées (**Fig. 8C**) pour les ramener à une position essentiellement perpendiculaire à la face inférieure **7'.** Il est évident que pour le dépliage de la boite interne **1',** les faces latérales avant et arrière peuvent être soulevées avant les faces latérales droite et gauche.

L'invention fournit aussi une boite à objet comprenant une boite externe **1** et au moins une boite interne **1'.** Lesdites boites sont telles que fournit par l'invention. La boite interne est insérable dans l'espace interne **40** de la boite externe (Fig. 6).

Dans un mode de réalisation préféré, le couvercle **2** de la boite externe **1** comprend au moins un rabat pliable droite **3** articulé sur le bord droit du couvercle de la boite externe de manière à pouvoir pivoter selon un axe de pivotement représenté par ledit bord, ledit rabat est adapté à être inséré entre la face latérale droite **8** de la boite interne **1' et** la face supérieure **6** de la boite externe **1** lorsque la boite interne est insérée dans l'espace interne **40** de la boite externe **1** et le couvercle **2** est rabattu sur la face supérieure **6** (**Fig. 11** et **12**).

Dans un mode de réalisation préféré, le couvercle **2** de la boite externe **1** comprend au moins un rabat pliable gauche articulé sur le bord gauche du couvercle de la boite externe de manière à pouvoir pivoter selon un axe de pivotement représenté par ledit bord, ledit rabat est adapté à être inséré entre la face latérale gauche **9** de la boite interne **1'** et la face supérieure **6** de la boite externe **1** lorsque la boite interne est insérée dans l'espace interne **40** de la boite externe **1** et le couvercle **2** est rabattu sur la face supérieure **6** (**Fig. 11** et **12**).

Il est évident que pour fermer la boite, les trois rabats **3, 4, 5** du couvercle sont repliés pour les amener en position pratiquement perpendiculaire au couvercle **2.** Dans un mode de réalisation préféré, suite à l'insertion des rabats pliables du couvercle de la boite externe telle que décrit ci-dessus, l'onglet de fermeture **41** est inséré au niveau de la fente **43** de la face latérale avant **10** de la boite externe **1** fermant ainsi la boite à objet.

L'invention fournit aussi une méthode pour la reconstitution d'une boite à objet telle que décrite par l'invention. La méthode comprend les étapes suivantes :
- déplier une boite externe **1** pliée ayant une structure essentiellement plate fermée. Ladite boite externe est telle que décrite dans la présente invention,
- optionnellement inclure au moins une note ou un message au niveau de la face supérieure de la boite externe,
- déplier une boite interne **1'** pliée en structure essentiellement plate en une boite interne ayant une structure 3D, ladite boite interne est telle que décrite dans la présente invention,
- optionnellement inclure au moins un objet dans l'espace interne **40'** de la boite interne **1',**
- insérer la boite interne **1'** 3D dans l'espace interne **40** de la boite externe **1,** et
- fermer la boite externe **1** en rabattant le couvercle **2** de la boite externe sur la face supérieure de ladite boite et en insérant l'onglet de fermeture dans la fente.

La boite externe **1** peut être dépliée en une boite externe pliée ayant une structure essentiellement plate ouverte ou en une structure 3D. **Fig. 2A** et **2B** montrent la direction dans laquelle le couvercle de la boite externe est déplacé pour passer d'une boite externe ayant une structure essentiellement plate fermée **Fig. 1** à une boite externe ayant une structure essentiellement plate ouverte **Fig. 2B****.** La direction de mouvement du couvercle est montrée par les flèches des **Fig. 2A** et **2B****.**

Le message ou la note peuvent être rédigé sur la partie mobile ou non mobile de la face supérieure **6** de la boite externe **Fig. 3****.**

**Fig. 4A** et **4B** montrent la direction dans laquelle la boite externe est manipulée pour passer d'une boite externe ayant une structure essentiellement plate ouverte **Fig. 2B** à une boite externe ayant une structure 3D **Fig. 4B** révélant ainsi la décoration 3D pliable. La direction de mouvement du couvercle est montrée par les flèches des **Fig. 4A** et **4B****.**

Le déploiement de la boite interne **1'** est montré par les **Fig. 8A** à **8C** et est comme décrit ci-dessus. La boite interne **1'** ayant une structure 3D peut contenir un objet de choix (**Fig. 9**). Ladite boite interne **1'** ayant une structure 3D ainsi que son contenu sont insérés dans l'espace interne **40** de la boite externe **1** tel que montré par **Fig. 10****.** La boite à objet ainsi obtenu peut être fermée tel que décrit ci-dessus et tel que montré dans **Fig. 11** et **Fig. 12****.** **Fig. 5** montre une boite externe **1** ayant une structure 3D dans laquelle une boite interne **1'** ayant une structure 3D est insérée. **Fig. 6** montre par des flèches le sens dans lequel la boite interne **1'** est déplacée pour la faire sortir de l'espace interne **40** de la boite externe **1.**

Pour saisir l'objet contenu dans l'espace interne **40'** de la boite interne **1' et** ainsi de la boite à objet, l'utilisateur devra en premier lieu ouvrir la boite à objet en faisant libérer l'onglet de fermeture **41** de la fente **43** et en soulevant le couvercle **2** de la boite à objet ou de la boite externe **1.** Ledit couvercle est pivoté, selon son axe de pivotement **X-X,** par l'utilisateur à une position qui est à pratiquement 180° de la face supérieure **6.** L'utilisateur relâche ensuite le couvercle. Grâce aux propriétés physique de la boite et/ou de la décoration pliable, le dit couvercle est maintenu et stabilisé à une position pratiquement perpendiculaire, de préférence à 110°, encore préférablement à 115° plus préférablement à 120°, de la face supérieure. L'utilisateur peut soulever la partie mobile de la face supérieure **6** de la boite externe **1** après l'avoir attrapé par son moyen d'attrape **44.** Ladite partie mobile est pivotable selon son axe de pivotement **X'-X'.** L'utilisateur peut aussi faire sortir la boite interne **1',** après l'avoir attrapé par son moyen d'attrape **44',** de la boite externe **1** et avoir accès à son contenu (**Fig. 13**).

L'invention fournit aussi un kit comprenant une boite externe **1** et au moins une boite interne **1'.** Lesdites boites sont telle que décrites dans la présente invention. Les boites du kit sont pliées en structures essentiellement plates. Le kit contient aussi une notice comprenant des instructions d'utilisation.

Dans un mode de réalisation préféré de l'invention, la boite externe et/ou la boite interne et/ou la décoration pliable sont en carton ou tout autre matériel incluant le plastique, les matières thermoplastiques, matières métalliques , etc. Préférablement, la boite externe et/ou la boite interne et/ou la décoration pliable sont en carton ayant des propriétés physiques permettant de plier et déplier la boite et/ou la décoration pliable facilement. Le carton de la décoration pliable est aussi assez rigide permettant ainsi de maintenir le couvercle de la boite externe dans une position pratiquement perpendiculaire, de préférence à 110°, encore préférablement à 115° plus préférablement à 120°, de la face supérieure.

Le kit et/ou les boites de l'invention peuvent être utilisés à des fins décoratives ou aussi pour offrir au moins un objet. Les boites contenant l'objet à offrir peuvent être envoyées par les services postaux mises à disposition de l'utilisateur.

Le mode de réalisation décrit dans ce qui précède est illustré dans les figures jointes est un exemple donné à titre illustratif et l'invention n'est nullement limitée à cet exemple. Toute modification, toute variante et tout agencement équivalent doivent être considérés comme compris dans le cadre de l'invention.

## Revendications

1. Boite externe (1) pouvant contenir au moins une boite interne (1'), ladite boite externe comprend :
- un espace interne (40) dans lequel au moins une boite interne (39) peut être introduite, l'espace interne est délimité par une face supérieure (6), une face inférieure (7), une face latérale avant (10), une face latérale arrière (11), et
- un couvercle (2) comprenant une face interne (29) et une face externe (30), ledit couvercle est articulé sur un bord de la face supérieure (6) de la boite externe de manière à pouvoir pivoter selon un axe de pivotement (X-X) et est pivotable entre une position rabattue, dans laquelle la face supérieure (6) de la boite est couverte par le couvercle (2), et une position relevée dans laquelle la face supérieure (6) de la boite n'est pas couverte par le couvercle (2), ledit couvercle comprend un rabat pliable avant (5) articulé sur le bord avant (5') dudit couvercle (2) de manière à pouvoir pivoter selon un axe de pivotement représenté par ledit bord,
**caractérisée en ce que**,
le rabat pliable avant (5) du couvercle est attaché à au moins un onglet de fermeture (41) qui est insérable dans au moins une fente (43) positionnée dans la face latérale avant (10) de la boite externe.

2. La boite externe selon la revendication 1 dans laquelle l'onglet de fermeture (41) attaché au rabat pliable avant (5) forme au moins une structure en forme d'hameçon (42).

3. La boite externe selon l'une quelconque des revendications précédentes, telle que ladite boite est pliable en une structure essentiellement plate ouverte dans laquelle la face supérieure (6) de l'espace interne (40) est visible et une structure essentiellement plate fermée dans laquelle la face supérieure (6) de l'espace interne (40) n'est pas visible.

4. La boite externe selon l'une quelconque des revendications précédentes, dans laquelle au moins une partie de la face supérieure (6) est mobile entre une position de fermeture dans laquelle l'espace interne (40) n'est pas accessible et une position d'ouverture dans laquelle l'espace interne (40) est accessible.

5. La boite externe selon l'une quelconque des revendications précédentes, dans laquelle au moins une partie de la face supérieure (6) est détachable de ladite boite.

6. La boite externe selon l'une quelconque des revendications précédentes, dans laquelle la partie mobile de la face supérieure (6) comprend au moins un moyen d'attrape (44).

7. La boite externe (1) selon l'une quelconque des revendications précédentes, comprenant une décoration pliable (15) comprenant une première partie plate (18) attachée à la face interne du couvercle (29), une deuxième partie plate (19) attachée à la face supérieure (6) de la boite (1) et au moins une fente (28) délimitant latéralement une structure dépliable-repliable (16) comprenant des éléments de décoration (16') qui présentent des lignes de pliures (17) s'étendant entre les fentes (28) précitées et peuvent être déployées dans l'espace en formant au moins un plan parallèle à au moins l'une des premières et seconde parties plates (18, 19) de la décoration pliable (15).

8. Boite interne (1') insérable dans une boite externe, ladite boite interne (1') comprend un espace interne (40') dans lequel au moins un objet peut être introduit, l'espace interne (40') est délimité par une face inférieure (7'), une face latérale avant (10'), une face latérale arrière (11'), une face latérale droite (8) et une face latérale gauche (9).

9. La boite interne (1') selon la revendication 8 telle que ladite boite est pliable en une structure essentiellement plate.

10. La boite interne (1') selon l'une des revendications 8-9 dans laquelle la face latérale droite (8) et/ou la face latérale gauche (9) comprend au moins un moyen d'attrape (44').

11. Boite à objet comprenant une boite externe (1) telle que décrite dans l'une des revendications 1-7 et au moins une boite interne (1') telle que décrite dans l'une des revendications 8-10, ladite boite interne (1') est insérable dans ladite boite externe (1).

12. La boite à objet (1) selon la revendication 11, dans laquelle le couvercle (2) de la boite externe comprend au moins un rabat pliable droite articulé sur le bord droit du couvercle de la boite externe de manière à pouvoir pivoter selon un axe de pivotement représenté par ledit bord, ledit rabat est adapté à être inséré entre la face latérale droite (8) de la boite interne (1') et la face supérieure (6) de la boite externe (1) lorsque la boite interne (1') est insérée dans l'espace interne (40) de la boite externe (1) et le couvercle (2) est rabattu sur la face supérieure (6).

13. La boite à objet (1) selon l'une des revendications 11-12, dans laquelle le couvercle (2) de la boite externe comprend au moins un rabat pliable gauche articulé sur le bord gauche du couvercle de la boite externe de manière à pouvoir pivoter selon un axe de pivotement représenté par ledit bord, ledit rabat est adapté à être inséré entre la face latérale gauche (9) de la boite interne (1') et la face supérieure (6) de la boite externe (1) lorsque la boite interne (1') est insérée dans l'espace interne (40) de la boite externe (1) et le couvercle (2) est rabattu sur la face supérieure (6).

14. Méthode pour la reconstitution d'une boite à objet telle que décrite dans l'une des revendications 11-13 comprenant les étapes suivantes
- déplier une boite externe pliée ayant une structure essentiellement plate fermé, ladite boite externe est telle que décrite dans l'une des revendications 1-7,
- optionnellement inclure au moins une note au niveau de la face supérieure de la boite externe,
- déplier une boite interne pliée en structure essentiellement plate en une boite interne ayant une structure tridimensionnelle, ladite boite interne est telle que décrite dans l'une des revendications 8-10,
- optionnellement inclure au moins un objet dans l'espace interne de la boite interne,
- insérer la boite interne tridimensionnelle dans l'espace interne de la boite externe, et
- fermer la boite externe en rabattant le couvercle de la boite externe sur la face supérieure de ladite boite et en insérant l'onglet de fermeture dans la fente.

15. Kit comprenant une boite externe telle que décrite dans l'une des revendications 1-7 et au moins une boite interne (1') telle que décrite dans l'une des revendications 8-10 dans lequel lesdites boites sont pliées en des structures essentiellement plates.
